# EUROPÄISCHE PATENTSCHRIFT

(11) **EP 1 713 624 B1**
(45) Veröffentlichungstag und Bekanntmachung des Hinweises auf die Patenterteilung: **05.09.2007**
(21) Anmeldenummer: 05726414.5
(22) Anmeldetag: 10.02.2005
(51) Int. Cl.: B25G 1/00, B25G 1/10, G09F 7/12, G05G 1/02

(54) **FUNKTIONSELEMENT AN EINEM GEBRAUCHSGEGENSTAND AUFWEISEND EINEN TRANSPARENTEN WEICHKUNSTSTOFFK RPER**
FUNCTIONAL ELEMENT FASTENED TO AN ARTICLE OF DAILY USE AND COMPRISING A TRANSPARENT SOFT SYNTHETIC ELEMENT
ELEMENT FONCTIONNEL FIXE SUR UN OBJET USUEL PRESENTANT UN CORPS EN PLASTIQUE SOUPLE TRANSPARENT

(30) Priorität: 12.02.2004 DE 102004006913
(43) Veröffentlichungstag der Anmeldung: 25.10.2006
(73) Patentinhaber: WERA WERK HERMANN WERNER GmbH & Co. KG, D-42349 Wuppertal (DE)
(72) Erfinder: ABEL, Michael, 42477 Radevormwald (DE); STRAUCH, Martin, 42349 Wuppertal (DE); AMTENBRINK, Klaus, 42287 Wuppertal (DE)
(74) Vertreter: Grundmann, Dirk
(86) Internationale Anmeldenummer: PCT/EP2005/050588
(87) Internationale Veröffentlichungsnummer: WO 2005/077609

(56) Entgegenhaltungen:
- DE-A- 3 129 438
- DE-U- 20 120 741
- US-A- 4 259 388
- US-A- 5 508 984
- US-A- 5 601 003
- US-A1- 2004 020 754

## Beschreibung

Die Erfindung betrifft einen Gebrauchsgegenstand mit einem daran angeordneten Funktionselement gemäß Gattungsbegriff des Anspruchs 1.

Ein gattungsgemäßes Funktionselement beschreibt die US 2004/020754 A1. Diese Schrift beschreibt eine Tastatur für einen Taschenrechner. Auf einer Polykarbonatfolie sitzen eine Vielzahl von Tasten, die einen Zeichenträger besitzen. Auf dem Zeichenträger ist eine Ziffer aufgedruckt. Dieser Zeichenträger ist von einer transparenten Urethankunststofffolie überzogen, so dass der Aufdruck auf dem Zeichenträger von außen sichtbar ist. Die Oberfläche des transparenten Überzuges ist softtaktil. Die Funktionselemente werden dort auf Druck in Normalrichtung zur Klebefläche belastet.

Die US 4,259,388 beschreibt ein Medaillon mit einem Funktionselement, welches ebenfalls einen Zeichenträger aufweist, der von einem gewölbten Weichkunststoffkörper überzogen ist. Er kann an geeigneter Stelle aufgeklebt werden. Hierzu besitzt er eine Klebefläche.

Die DE 3129 438 A1 beschreibt ein Verfahren zum Anbringen von Beschriftungen oder dergleichen an aus Kunststoff bestehenden Teilen. Das Kunststoffteil ist eine Isolierummantelung eines Maulschlüsselgriffs. Auf diese Ummantelung wird ein Zeichenträger aufgeklebt. Danach wird eine zweite Ummantelung auf den Griff aufgebracht.

Die 4219 253 A1 beschreibt einen Griff eines Schraubendrehers, dessen profilierte Mantelfläche nebeneinander Zonen aus unterschiedlich hartem Kunststoff aufweist. Dabei bildet ein Griffteil aus einem härten Kunststoff Aussparungen bzw. Kanäle aus, in welchen Weichkunststoff-Funktionslemente einliegen. Diese Weichkunststoff-Funktionselemente sind in der Lage, zwischen Fingern der Hand des Benutzers und dem Schraubendrehergriff eine Kraftkopplung zu erzeugen. Bei einer entsprechenden Anpressung wird über die Scherkräfte ein Drehmoment in den Griff eingebracht, um die Werkzeugbetätigung durchzuführen.

Funktionselemente dienen auch dazu, Verschlüsse an Kassetten zu betätigen. Derartige Schiebeknöpfe lassen sich gegen die Rückstellkraft einer Feder verschieben. Dabei wird ein Verschluss geöffnet. Beispielsweise beschreibt die DE 10 2004 002 038 eine Aufbewahrungsvorrichtung für Kleinteile wie Bits oder dergleichen, mit zwei um eine Schwenkachse schwenkbar aneinander angelenkten Gehäuseteilen, welche von einer Geschlossenstellung, in welcher die Kleinteile nicht entnehmbar sind, nach Überwinden einer Rast in eine Öffnungsstellung aufschwenkbar sind, in welcher die Kleinteile entnehmbar sind. Dort ist vorgesehen, dass die Gehäuseteile durch eine in der Geschlossenstellung vorgespannte Feder in die Öffnungsstellung schwenken können. Die beiden Gehäuseteile werden dabei von einem Verschluss in der Geschlossenstellung gehalten. Zum Öffnen des Verschlusses dient ein Schiebeknopf. Dieser Schiebeknopf bildet ein gattungsgemäßes Funktionselement, an welchem eine Druck- oder Scherkraft durch den Finger einer Hand eines Benutzers ausgeübt werden kann. Die in der DE 10 2004 002 038 beschriebene Vorrichtung wird in wesentlichen Teilen auch von der DE 196 20 566 A1 beschrieben.

Ausgehend von dem eingangs genannten Stand der Technik liegt der Erfindung die Aufgabe zugrunde, bei einem gattungsgemäßen Gebrauchsgegenstand mit daran angeordnetem Funktionselement das Einsatzspektrum zu vergrößern.

Gelöst wird die Aufgabe durch die in den Ansprüchen angegebene Erfindung.

Der Anspruch 1 sieht zunächst und im Wesentlichen einen Zeichenträger vor. Dieser Zeichenträger bildet mit seiner einen Seite die Befestigungsfläche aus und ist mit seiner anderen Seite mit Sichtzeichen versehen. Die die Sichtzeichen aufweisende Seite des Zeichenträgers grenzt an einen transparenten Weichkunststoffkörper. Die freie Oberfläche des Weichkunststoffkörpers bildet die Funktionsfläche, durch welche das Sichtzeichen erkennbar ist. Der Weichkunststoffkörper besteht aus einem Material, welches durch Fingerdruck geringfügig verformbar ist. Es zeichnet sich darüber hinaus durch eine Abriebfestigkeit aus. In einer Ausführungsform der Erfindung ist vorgesehen, dass das Funktionselement eine Drehmoment-Einbringzone an einem Schraubendrehergriff ist. Es kann sich dabei um eine Weichzone handeln, die von einer Hartkunststoffzone umgeben ist. Bei dieser Verwendung erweist sich die Eigenschaft des Materiales des Weichkunststoffkörpers, haptisch weich zu sein, als vorteilhaft aus, da auf diese Weise eine druckanthropomorphe Griffzone erzeugt werden kann, durch welche eine Beschriftung oder anders gestaltete Sichtzeichen erkennbar ist. Das Funktionselement ist bevorzugt aber auch ein Schiebeknopf. Die Befestigungsfläche, die sich auf der Rückseite des aus einem Flachmaterial bestehenden Zeichenträgers befindet, ist eine Klebefläche. Diese Befestigungsfläche kann bspw. mit einem Kleber beschichtet sein. Es ist aber auch denkbar, hier einen doppelseitig klebenden Klebestreifen anzubringen. Der Weichkunststoffkörper kann ein Gießharzkörper sein. Vorzugsweise weist der Weichkunststoffkörper eine gewölbte Funktionsfläche auf. Diese kann linsenförmig gestaltet sein. Als besonders bevorzugt wird es angesehen, wenn der Funktionsgegenstand als Betätigungsknopf für einen Verschluss einer Aufbewahrungskassette verwendet wird. Er kann dann als Schiebeknopf verwendet werden. Der Gebrauchsgegenstand, an welchem das Funktionselement angebracht ist, besitzt eine Vertiefung mit einem vorzugsweise ebenen Boden. Gegen diesen ebenen Boden ist die Befestigungsfläche des Zeichenträgers geklebt.

Ausführungsbeispiele der Erfindung werden nachfolgend anhand beigefügter Zeichnungen erläutert. Es zeigen:
- Fig. 1: das Funktionselement in der Draufsicht auf die Funktionsfläche,
- Fig. 2: einen Schnitt gemäß der Linie II-II in Fig. 1,
- Fig. 3: ein erstes Anwendungsbeispiel des Funktionselementes an einer Aufbewahrungsbox für Bits,
- Fig. 4: ein zweites Ausführungsbeispiel, bei dem das Funktionselement ein Schiebeknopf an einer Aufbewahrungsvorrichtung für Bits ist,
- Fig. 5: ein drittes Ausführungsbeispiel der Erfindung, bei dem das Funktionselement eine druckanthropomorphe Griffzone an einem Schraubendrehergriff ausbildet und
- Fig. 6: einen Schnitt gemäß der Linie VI-VI in Kg. 5.

Das erfindungsgemäße Funktionselement 1 besitzt einen aus einem Flachmaterial, bspw. aus einem Kunststoff oder Papierstreifen bestehenden Zeichenträger 3. Auf seiner einen Seite ist der Zeichenträger 3 mit einem Sichtzeichen 2 versehen. Es kann sich dabei um einen Aufdruck handeln. Auf der gegenüberliegenden Seite des Zeichenträgers 3 befindet sich eine Klebstoffschicht 4, mit welcher der das Sichtzeichen 2 aufweisende Zeichenträger 3 an einer Oberfläche befestigt werden kann.

Die das Sichtzeichen 2 tragende Seite des Zeichenträgers 3 ist vollständig mit einer Weichkunststoffmasse, die einen Weichkunststoffkörper 5 ausbildet, überdeckt. Die Oberfläche 5', die die Funktionsfläche des Weichkunststoffkörpers 5 ausbildet, ist sowohl in Längsrichtung als auch in Querrichtung des Funktionselementes 1 gewölbt. Der Weichkunststoffkörper 5 besitzt dadurch eine Linsenform.

In einer bevorzugten Ausgestaltung der Erfindung wird der Weichkunststoffkörper 5 mit einer transparenten Gießharzmasse gefertigt. Die Oberfläche 5' ist bevorzugt glänzend und erlaubt die Sichtbarkeit des Sichtzeichens 2. Zufolge der linsenförmigen Gestalt des transparenten Weichkunststoffkörpers 5 erfolgt an der Oberfläche 5' eine derartige Lichtbrechung, dass die das Sichtzeichen 2 bildende Beschriftung des Zeichenträgers auch in einem flachen Winkel gelesen werden kann.

Die Fig. 3 zeigt eine Aufbewahrungsvorrichtung für Schraubendreherbits, wie sie von der DE 196 20 566 A1 beschrieben wird. Zusätzlich besitzt das in der Fig. 3 dargestellte Ausführungsbeispiel noch ein Federelement, mit welchem die beiden auseinanderschwenkbaren Gehäuseteile in Richtung der Öffnungsstellung vorgespannt sind. Mittels eines Verschlusses werden die beiden Gehäuseteile in der Geschlossenstellung gehalten. Zum Öffnen des Verschlusses muss ein Schiebeknopf 7, der verschieblich in einer Aussparung 8 angeordnet ist, gegen die Rückstellkraft einer nicht dargestellten Feder verlagert werden. Eine solche Aufbewabrungsvorrichtung beschreibt die DE 102004002038.

Das in der Fig. 4 dargestellte Ausführungsbeispiel ist ebenfalls eine Aufbewahrungsvorrichtung für Bits. Eine derartige Aufbewahrungsvorrichtung wird in der WO 02/ 057055 bzw. in der DE 20120 741 U1 beschrieben. Auf der Frontseite des oberen Deckels des zwei Gehäuseschalen aufweisenden Gehäuses 9 befindet sich eine längliche Aussparung 8, in welcher ein Schiebeknopf 7 verlagerbar ist Erfindungsgemäß wird der Schiebeknopf 7 von einem Funktionselement 1 ausgebildet, wie es in den Fig. 1 und 2 beschrieben wird.

Die Fig. 5 zeigt einen eine Klinge 12 und einen Griff 11 aufweisenden Schraubendreher mit einem T-förmigen Griff. Im Bereich eines der T-Schenkel befindet sich auf dem Boden einer Aussparung eingeklebt eine Weichzone 10. Diese Weichzone 10 wird von einem Funktionselement 1 ausgebildet, wie es in den Fig.1 und 2 beschrieben ist. Diese Weichzone 10 ist an einer Stelle des Griffs 11 angeordnet, auf welche bei einer Griffbetätigung Druck durch den Daumen ausgeübt wird. Dieser Druck wird somit unmittelbar in das Funktionselement eingebracht.

## Patentansprüche

1. Gebrauchsgegenstand mit daran angeordnetem Funktionselement (1), mit einer Klebefläche zum Befestigen am Gebrauchsgegenstand und mit einer Funktionsfläche, wobei ein Zeichenträger (3) einseitig die Klebefläche ausbildet und anderseitig mit Sichtzeichen (2) versehenen ist, wobei die das Sichtzeichen (2) tragende Seite des Zeichenträgers (3) an einen transparenten, gewölbten Weichkunststoffkörper (5) angrenzt, durch dessen, die Funktionsfläche bildende freie Oberfläche das Sichtzeichen (2) erkennbar ist **dadurch gekennzeichnet, dass** das Funktionselement (1) ein Schiebeknopf ist oder eine Drehmoment-Einbringzone an einem Schraubendrehergriff (11) ist und dass das Funktionselement (1) in einer Aussparung (8) des Gebrauchsgegenstandes einliegt.

2. Gebrauchsgegenstand mit daran angeordnetem Funktionselement nach Anspruch 1, **dadurch gekennzeichnet, dass** die von der Funktionsfläche gebildete druckanthropomorphe Drehmoment-Einbringzone Zonen mit hoher Oberflächenhärte benachbart ist.

3. Gebrauchsgegenstand mit daran angeordnetem Funktionselement nach einem der vorhergehenden Ansprüche, **dadurch gekennzeichnet, dass** der Weichkunststoffkörper (5) ein Gießharzkörper ist.

4. Gebrauchsgegenstand mit daran angeordnetem Funktionselement nach einem der vorhergehenden Ansprüche, **dadurch gekennzeichnet, dass** der Gebrauchsgegenstand eine Aufbewahrungskassette (9) ist.

5. Gebrauchsgegenstand mit daran angeordnetem Funktionselement nach einem der vorhergehenden Ansprüche, **dadurch gekennzeichnet, dass** das Funktionselement (1) der Öffnungs-Betätigungsknopf eines Verschlusses ist.

## Claims

1. Utensil with a functional element (1) arranged thereon having an adhesive surface for fastening to the utensil and having a functional surface, wherein a sign support (3) forms the adhesive surface on one side and on the other side is provided with a visible sign (2), wherein the side of the sign support (3) carrying the visible sign (2) adjoins a transparent domed flexible plastic member (5) through whose exposed surface forming the functional surface the visible sign (2) is discernible, **characterised in that** the functional element (1) is a push-button or is a torque application zone on a screwdriver handle (11) and that the functional element (1) is inserted in a recess (8) of the utensil.

2. Utensil with a functional element arranged thereon according to claim 1, **characterised in that** the torque application zone of anthropomorphic pressure formed by the functional surface adjoins zones of high surface hardness.

3. Utensil with a functional element arranged thereon according to any of the preceding claims, **characterised in that** the flexible plastic member (5) is a cast resin member.

4. Utensil with a functional element arranged thereon according to any of the preceding claims, **characterised in that** the utensil is a storage casket (9).

5. Utensil with a functional element arranged thereon according to any of the preceding claims, **characterised in that** the functional element (1) is the opening actuating button of a closure device.

## Revendications

1. Objet usuel sur lequel est disposé un élément fonctionnel (1) avec une face adhésive pour la fixation sur l'objet usuel et avec une face fonctionnelle, un porte-étiquette (3) constituant d'un côté la face adhésive et étant doté de l'autre côté d'un marquage (2), le côté du porte-étiquette (3) portant le marquage (2) étant attenant à un corps (5) en matière plastique souple, transparent, cintré, à travers la surface libre duquel formant la face fonctionnelle, le marquage (2) est visible, **caractérisé en ce que** l'élément fonctionnel (1) est un bouton coulissant ou est une zone d'inscription du couple sur un manche de tournevis (11) et **en ce que** l'élément fonctionnel (1) est logé dans un évidement (8) de l'objet usuel.

2. Objet usuel sur lequel est disposé un élément fonctionnel selon la revendication 1, **caractérisé en ce que** la zone d'inscription du couple à pression anthropomorphique, formée par la face fonctionnelle, avoisine des zones à dureté superficielle élevée.

3. Objet usuel sur lequel est disposé un élément fonctionnel selon l'une des revendications précédentes, **caractérisé en ce que** le corps (5) en matière plastique souple est un corps en résine à mouler.

4. Objet usuel sur lequel est disposé un élément fonctionnel selon l'une des revendications précédentes, **caractérisé en ce que** l'objet usuel est une cassette de rangement (9).

5. Objet usuel sur lequel est disposé un élément fonctionnel selon l'une des revendications précédentes, **caractérisé en ce que** l'élément fonctionnel (1) est le bouton d'actionnement de l'ouverture d'un système de fermeture.
